# EUROPÄISCHE PATENTSCHRIFT

(11) **EP 0 799 323 B1**
(45) Veröffentlichungstag und Bekanntmachung des Hinweises auf die Patenterteilung: **15.09.1999**
(21) Anmeldenummer: 95942719.6
(22) Anmeldetag: 21.12.1995
(51) Int. Cl.: C21C 5/52, F27D 3/15, F27B 3/19

(54) **KIPPBARES METALLURGISCHES AGGREGAT BESTEHEND AUS MEHREREN GEFÄSSEN**
TILTING METALLURGICAL UNIT COMPRISING SEVERAL VESSELS
UNITE METALLURGIQUE BASCULANTE CONSTITUEE DE PLUSIEURS RECIPIENTS

(30) Priorität: 21.12.1994 DE 4445783
(43) Veröffentlichungstag der Anmeldung: 08.10.1997
(73) Patentinhaber: ARCMET TECHNOLOGIE GMBH, 4030 Linz (AT)
(72) Erfinder: FUCHS, Gerhard, D-77694 Kehl-Bodersweier (DE); EHLE, Joachim, D-77794 Lautenbach (DE)
(74) Vertreter: Blumbach, Kramer & Partner GbR
(86) Internationale Anmeldenummer: EP9505072
(87) Internationale Veröffentlichungsnummer: WO9619592

(56) Entgegenhaltungen:
- EP-A- 0 240 485
- EP-A- 0 548 041
- DE-A- 3 412 810
- FR-A- 1 482 929
- JP-A- 2 290 912
- US-A- 4 552 343

## Beschreibung

Die Erfindung betrifft ein kippbares metallurgisches Aggregat zum Einschmelzen von metallischem Einsatzmaterial, insbesondere von eisenhaltigem Material, und zum Nachbehandeln der Metallschmelze.

Durch die EP-0 240 485-B1 ist eine Anlage zur Herstellung von Stahl aus Schrott und gegebenenfalls Zuschlagstoffen bekannt geworden, mit einem Schachtofenteil, der einen, einen flüssigen Sumpf aus Vorschmelze aufnehmenden Boden und seitlich in den unteren Teil seines Innenraumes mündende Beheizungseinrichtungen aufweist und mit einem mit dem Schachtofenteil integral zusammenhängenden Herdofenteil, in den die Vorschmelze aus dem Schachtofenteil überführbar ist. Der Herdofenteil schließt unmittelbar an den Unterteil des Schachtofenteiles an. Zwischen dem unteren Schachtofenteil und dem Herdofenteil ist ein Überlaufwehr vorgesehen, über die sich in der Mulde des Schachtofenteils angesammelte Vorschmelze kontinuierlich in den Herdofenteil abfließt, dessen Boden tiefer als der Boden des Schachtofenteiles angeordnet ist. Das gesamte, aus Schachtofenteil und Herdofenteil bestehende Aggregat ist kippbar und zwar senkrecht zu einer das Zentrum des Schachtofenteiles mit dem Zentrum des Herdofenteiles verbindenden horizontalen Achse. Durch das Kippen senkrecht zu dieser Achse können die zum Kippen erforderlichen Kräfte trotz der großen zu bewegenden Massen gering gehalten werden. Der Herdofenteil weist einen exzentrisch angeordneten Bodenabstich für den Stahl und in einer Seitenwand eine Arbeitstür für das Abziehen der Schlacke auf. Sowohl der Unterteil des Schachtofenteiles als auch der des Herdofenteiles weisen einen im Grundriß kreisförmigen Innenraum auf, wobei der Innenraum des Schachtofenteiles den Innenraum des Herdofenteiles im Grundriß etwa tangiert und der Übergang von einem Raum in den anderen verengt ausgebildet ist. Als Beheizungsvorrichtung des Herdofenteiles dient ein Lichtbogenaggregat während als Beheizungsvorrichtung für den Schachtofenteil eine Mehrzahl von Plasmabrennern dient, die im untern Bereich des Schachtofenteils längs des Umfangs verteilt angeordnet sind.

Die Bodenvertiefung des Schachtofenteils ist relativ seicht ausgebildet und die Oberkannte des Überlaufwehres weist gegenüber der Bodenvertiefung eine geringe Höhe auf, so daß zu Beginn eines Schmelzvorgangs nur eine geringfügige Menge der Vorschmelze in der Bodenvertiefung des Schachtofenteiles zurückgehalten wird und nach der Sumpfbildung die Vorschmelze kontinuierlich über das Überlaufwehr in den Herdofenteil abfließt. Um im Bereich des Überlaufwehres ein Einfrieren der Schmelze zu verhindern, ist einerseits die Neigung der Plasmabrenner so eingestellt, daß die Vorschmelze in Richtung zum Überlaufwehr hin überhitzt wird und es ist andererseits noch ein Plasmabrenner zwischen dem Schachtofenteil und dem Herdofenteil vorgesehen, so daß die Vorschmelze im Bereich des Überlaufwehres überhitzt werden kann und der kontinuierliche Abfluß der Vorschmelze sichergestellt ist.

Die metallurgische Behandlung im Herdofenteil beginnt sobald hier die halbe Badtiefe erreicht ist. Durch zusätzliche Zufuhr von elektrischer Energie wird die Schmelze bis zur Abstichtemperatur erhitzt. Während dieses Prozesses fließt kontinuierlich Vorschmelze aus dem Schachtofenteil zu. Wenn im Herdofenteil das Abstichgewicht erreicht ist, wird durch Kippen des Aggregates über eine exzentrische Bodenabstichöffnung schlackefrei abgestochen.

Bei der bekannten Anlage ist im Bereich des Überlaufwehres zusätzliche Wärmeenergie zuzuführen um ein Einfrieren der Vorschmelze in diesem Bereich zu verhindern. Außerdem wird während der Behandlung der Vorschmelze im Herdofenteil kontinuierlich Vorschmelze zugeführt, die in ihrer Zusammensetzung und in ihrer Temperatur starken Schwankungen unterworfen ist, so daß hierdurch der Behandlungsvorgang im Herdofen beeinträchtigt wird. Das Fertigmachen der Schmelze (Desoxidieren, weitere Entschwefelung und Legieren) soll deshalb außerhalb des Herdofenteils, beispielsweise während des Abstiches in eine Pfanne erfolgen.

Die durch die EP-0 548 042-A2 bekannt gewordene Anlage unterscheidet sich von der Anlage gemäß der EP-0 240 485-B1 im wesentlichen dadurch, daß als Heizeinrichtung für ein den Schachtofen bildendes Ofengefäß, das mit einem Elektroherdofen verbunden ist, an Stelle der Plasmabrenner Graphitelektroden eingesetzt werden, die in nach außen vorspringende Erweiterungen des Schachtofenunterteils einschiebbar sind.

Durch die DE-25 04 911-A1 ist eine Vorrichtung zum Einschmelzen von Schrott, Eisenschwamm oder dergleichen in einem Schachtofen mittels einer Brennstoff-SauerstoffFlamme von unten und einem Auslauf für das aufgeschmolzene Material im Boden des Schachtofens zur kontinuierlichen Stahlerzeugung bekannt geworden, bei der mit dem Schachtofen ein seitlich zu diesem angebrachtes Erhitzungsgefäß integriert ist. Der Schachtofen weist an der tiefsten Stelle seines Bodens einen Auslauf für geschmolzenes Metall auf, der über einen Kanal mit dem Überhitzungsgefäß verbunden ist und ferner in der Seitenwand einen Schlackenablauf. Das Uberhitzungsgefäß ist mit einem Überlauf versehen, der sich geringfügig unterhalb der Höhe des Schlackenauslaufs befindet. Das im Überhitzungsgefäß überhitzte flüssige Metall fließt kontinuierlich über den Überlauf ab und wird über den Verbindungskanal zum Schachtofen durch das in diesem erschmolzene flüssige Metall kontinuierlich ersetzt. Das Uberhitzungsgefäß wird mittels Lichtbogen beheizt. Das Aggregat ist nicht kippbar.

Die US-A-4 552 343 beschreibt einen kippbaren Lichtbogenofen mit einer geschlossenen, an das Gefäß angebauten Ausgußrinne zum schlackenfreien Abstich. In der Ausgußrinne erfolgt weder eine Behandlung noch eine weitere Erhitzung der Schmelze.

Die japanische Offenlegungsschrift JP-2-290 912 A beschreibt ein kippbares, metallurgisches Aggregat, das eine erste und eine zweite Ofenkammer enthält, die durch ein Wehr getrennt sind. Den Ofenkammern sind eigene Heizeinrichtungen zugeordnet. In der ersten Ofenkammer wird das Einsatzmaterial geschmolzen und in der zweiten Ofenkammer die Schmelze behandelt. Damit der Stahl der zweiten Kammer, der gerade behandelt wird, nicht mit dem Stahl der ersten Kammer, der gerade geschmolzen wird, vermischt werden kann, wird nach dem Abstechen des Stahls der zweiten Kammer durch Kippen des Gefäßes der in der ersten Kammer geschmolzene und durch das Wehr zurückgehaltene Stahl in die zweite Kammer übergeführt, um dort weiterbehandelt zu werden, während nach dem Zurückkippen des Gefäßes gleichzeitig in der ersten Kammer neuer Stahl erschmolzen wird.

Bei dem bekannten metallurgischen Aggregat liegt die zweite Kammer in Kipprichtung hinter der ersten Kammer, d. h. fluchtend zur Kipprichtung. Dies führt zu einem Gesamtgefäß, das in dieser Richtung große Abmessungen hat. Damit sind für den Kippvorgang große Kräfte erforderlich.

Der Erfindung liegt die Aufgabe zugrunde, ein metallurgisches Aggregat der zuletzt beschriebenen Art kompakt zu gestalten und bei einem solchen Aggregat die beim Kippen zu bewegenden Massen möglichst niedrig zu halten. Schmelzgefäß und Behandlungsgefäß sollen voneinander unabhängig im Hinblick auf ihre Zielsetzung optimal ausgebildet und betrieben werden können. Es soll der Energieverbrauch des Aggregats pro Tonne hergestellten Metalls minimiert werden und es sollen die heißen Abgase des Behandlungsgefäßes, wie auch des Schmelzgefäßes zur Vorerhitzung des Einsatzmateriales ausnutzbar sein.

Die Erfindung ist durch die Merkmale des Anspruches 1 gekennzeichnet. Vorteilhafte Ausgestaltungen der Erfindung sind den übrigen Ansprüchen zu entnehmen.

Bei dem erfindungsgemäßen Aggregat sind ein Schmelzgefäß, das einen Ofenherd zur Aufnahme eines wesentlichen Teils, vorzugsweise der gesamten Menge einer Ofencharge enthält und ein seitlich am Schmelzgefäß angebrachtes Behandlungsgefäß zur Aufnahme der Metallschmelze aus dem Ofenherd des Schmelzgefäßes und zur metallurgischen Behandlung der Schmelze zu einem Aggregat verbunden, das um eine Kippachse kippbar oder längs einer Wälzbahn abwälzbar ist. Über einen Kanal zwischen dem Schmelzgefäß und dem Behandlungsgefäß, der in einer solchen Höhe angeordnet ist, daß die gewünschte Menge an Metallschmelze im Schmelzgefäß zurückgehalten werden kann, ist diese beim Kippen des Aggregats in das Behandlungsgefäß überführbar. Das Überführen der Metallschmelze geschieht also nicht kontinuierlich über ein Überlaufwehr, sondern schubweise nur dann, wenn sich im Schmelzgefäß die gewünschte Menge an Metallschmelze angesammelt hat. Die heiße Metallschmelze durchströmt beim Kippen des Aggregats den Kanal zum Behandlungsgefäß in kurzer Zeit, so daß hier nicht die Gefahr eines Abkühlens besteht. Während des Einschmelzens von festem Einsatzmaterial im Schmelzgefäß wird die beim vorherigen Kippvorgang in das Behandlungsgefäß übergeführte Metallschmelze metallurgisch behandelt, so daß beide Prozesse parallel zueinander ablaufen, wobei das Schmelzgefäß in seiner Größe und Ausstattung im Hinblick auf den Schmelzprozeß optimiert werden kann und das Behandlungsgefäß im Hinblick auf die metallurgische Behandlung. Die Wärmezufuhr zu den beiden Gefäßen, die durch Verbrennen fossiler Brennstoffe, Zufuhr von sauerstoffhaltigen Gasen und gegebenenfalls Kohle durch Bodensteine oder Unterbaddüsen und durch elektrische Energie erfolgen kann, sollte so abgestimmt sein, daß die Einschmelzeit etwa der Behandlungszeit entspricht, so daß nach dem Abstechen des Behandlungsgefäßes die im Schmelzgefäß gebildete Metallschmelze durch Kippen des Aggregats in das Behandlungsgefäß überführbar und unmittelbar danach die parallele Betriebsweise der beiden Gefäße fortgesetzt werden kann. Da während des Einschmelzprozesses die im Schmelzgefäß gebildete Schmelze nicht in das Behandlungsgefäß überläuft, sondern der Vorgang der Überführung der Schmelze durch das Kippen des Aggregats gesteuert wird, wird die metallurgische Behandlung im Behandlungsgefäß nicht durch zufließende Schmelze gestört.

Das Behandlungsgefäß ist nicht fluchtend zum Schmelzgefäß in der Kipprichtung bzw. in einer Senkrechten zur Kippachse des Aggregates angeordnet, sondern demgegenüber seitlich versetzt, so daß in der Draufsicht die Verbindungslinie zwischen den Gefäßmittelpunkten und der Kipprichtung des Aggregates einen spitzen Winkel einschließt. Vorzugsweise liegt dieser Winkel bei etwa 45°. Der Kanal zwischen den beiden Gefäßen sollte allerdings so angeordnet werden, daß in der Draufsicht vom Schmelzgefäß aus betrachtet, eine in Kipprichtung durch den Mittelpunkt des Schmelzgefäßes gezogene Linie noch innerhalb der Eintrittsöffnung des Kanals zum Behandlungsgefäß liegt. Diese Stelle des Gefäßumfangs liegt beim Kippen am tiefsten und ermöglicht dadurch bei einem vorgegebenen Kippwinkel eine bessere Entleerung des Schmelzgefäßes.

Vorzugsweise ist das Aggregat aus seiner Ausgangsposition nicht nur in die bisher beschriebene positive Kipprichtung kippbar, in der die Schmelze vom Schmelzgefäß in das Behandlungsgefäß überführbar ist, sondern auch in umgekehrter, negativer Kipprichtung, um ein Abschlacken der Gefäße zu ermöglichen. An geeigneter Stelle sind hierzu Arbeitsöffnungen bzw. Schlackenöffnungen vorzusehen.

Wie bereits erwähnt, ist es vorteilhaft, wenn die Sohle des Verbindungskanals zwischen Schmelzgefäß und Behandlungsgefäß so hoch liegt, daß die beiden Gefäße parallel betrieben werden können, ohne daß Schmelze vom Schmelzgefäß in das Behandlungsgefäß überfließt. Die Sohle des Verbindungskanals soll gegenüber dem Gefäßboden des Schmelzgefäßes um einen Betrag höher liegen, der in der Ausgangsposition des Aggregats ein Zurückhalten der Schmelze im Ofenherd des Schmelzgefäßes von wenigstens dem halben Fassungsvermögen des Behandlungsgefäßes, vorzugsweise dem ganzen Fassungsvermögen des Behandlungsgefäßes ermöglicht.

Außerdem ist es vorteilhaft, wenn in der Ausgangsposition des Aggregats der Gefäßboden des Nachbehandlungsgefäßes tiefer liegt als der Gefäßboden des Schmelzgefäßes, um beim Kippen die gesamte Schmelze vom Schmelzgefäß in das Behandlungsgefäß überführen zu können. Im Hinblick auf die bestimmungsgemäßen Arbeitsvorgänge wird das Schmelzgefäß einen größeren Durchmesser als das Behandlungsgefäß aufweisen.

Um einen guten Zugang von oben zu ermöglichen, sollte der Verbindungskanal zwischen den beiden Gefäßen als nach oben hin offene Rinne in einer aus feuerfestem Material bestehenden Trennwand zwischen den beiden Gefäßen ausgebildet sein.

Wie bereits erwähnt, können als Wärmequellen für die beiden Gefäße unterschiedliche Energieträger eingesetzt werden. Vorzugsweise wird neben anderen Energiequellen auch Lichtbogenenergie eingesetzt, wobei es vorteilhaft ist, wenn das Elektrodentragwerk auf demselben Kipprahmen angeordnet ist wie die beiden Gefäße, so daß zumindest beim Kippen in negativer Kipprichtung, das heißt beim Abschlacken, die Elektroden nicht aus den Gefäßen entfernt werden müssen. Vorzugsweise ist neben der konstruktiven Einheit aus Schmelzgefäß und Behandlungsgefäß eine Hub- und Schwenkvorrichtung für wenigstens eine Elektrode angeordnet, die wahlweise in das Schmelzgefäß und das Behandlungsgefäß einführbar ist.

Zweckmäßig werden die heißen Abgase des Behandlungsgefäßes und des Schmelzgefäßes zur Vorwärmung des in das Schmelzgefäß zu chargierenden Einsatzmaterials ausgenutzt. In besonders kompakter und effizienter Weise kann dies dadurch geschehen, daß der Deckel des Schmelzgefäßes in einer Haltekonstruktion befestigt wird, die zugleich einen als Chargiergutvorwärmer ausgebildeten Schacht trägt, dessen untere Öffnung in den Innenraum des Schmelzgefäßes mündet. Die über den Verbindungskanal, insbesondere wenn dieser als oben offene Rinne ausgebildet ist, aus dem Behandlungsgefäß in das Schmelzgefäß eintretenden heißen Abgase, und die heißen Abgase des Schmelzgefäßes werden dann durch eine Schrottsäule, die sich im Bereich unterhalb und im Schacht bildet, durch den Schacht nach oben abgeleitet und wärmen so das Chargiergut vor. In an sich bekannter Weise kann der Schacht auch Sperrorgane aufweisen, die aus einer Schließstellung zum Festhalten von Chargiergut im Innenraum des Schachtes in eine Freigabestellung bewegbar sind, in der sie den Durchtritt durch den Schacht freigeben. Bei einem solchen Schacht läßt sich das Chargiergut im Schacht zurückhalten und die Wärmeausnutzung noch weiter verbessern.

Die Erfindung wird durch ein Ausführungsbeispiel anhand von sechs Figuren, die den Gegenstand schematisch in verschiedenen Ansichten darstellen, näher erläutert. Es zeigen
- Fig. 1: eine Draufsicht auf das metallurgische Aggregat gemäß dieser Erfindung,
- Fig. 2: den Schnitt II-II von Figur 1
- Fig. 3: den Schnitt III-III von Figur 2
- Fig. 4: den Schnitt IV-IV von Figur 1
- Fig. 5: den Schnitt V-V von Figur 1 und
- Fig. 6: den Schnitt VI-VI von Figur 1.

Wie aus den Figuren 1, 2 und 4 zu entnehmen ist, enthält das metallurgische Aggregat zum Einschmelzen von metallischem Einsatzmaterial und zum Nachbehandeln der Metallschmelze ein Schmelzgefäß 1 und ein mit diesem zu einer konstruktiven Einheit verbundenes Behandlungsgefäß 2, das seitlich am Schmelzgefäß 1 angebracht ist. Die beiden Gefäße sind in einem Rahmen 3 befestigt, der kippbar gelagert ist. Zu diesem Zweck weist im vorliegenden Fall der Rahmen eine auf einer Wälzbahn 4 abwälzbare Ofenwiege 5 auf, sowie ein am Rahmen angreifendes hydraulisches Stellglied 6, mit dem das Aggregat um eine horizontale Kippachse 7 aus der in den Figuren 2 und 4 dargestellten Ausgangsstellung sowohl in eine positive Kipprichtung 8 wie auch in eine negative Kipprichtung 9 um einen vorgegebenen Kippwinkel kippbar ist.

Wie Figur 6 zeigt, ist das Schmelzgeäß 1 ist mit einer Chargieröffnung 10 zum Einbringen des Einsatzmaterials versehen, die im Gefäßdeckel 11 ausgebildet ist und enthält einen Ofenherd 12 zur Aufnahme von Metallschmelze 13. In üblicherweise ist der Ofenherd 12 aus feuerfestem Material gebildet, während das auf den Ofenherd aufgesetzte Obergefäß 14 und der Deckel 11 aus wassergekühlten Elementen bestehen.

Wie Figur 3 am besten erkennen läßt, sind in der Seitenwand des Ofenherdes 12 eine Abflußöffnung 15 zur Entnahme der Metallschmelze und dieser gegenüberliegend eine Arbeitsöffnung 16 zum Entfernen von Schlacke aus dem Schmelzgefäß 1 vorgesehen. In der Draufsicht gemäß Figur 3 liegt die Abflußöffnung 15 bezüglich des Gefäßmittelpunktes 17 in positiver Kipprichtung 8, während die Arbeitsöffnung 16 in negativer Kipprichtung 9 liegt, so daß beim Kippen in positiver Richtung 8 die Metallschmelze 13 aus dem Ofenherd 12 abgeführt und beim Kippen in negativer Richtung 9 Schlacke durch die Arbeitsöffnung 16 entfernt werden kann.

Das seitlich am Schmelzgefäß 1 angebrachte Behandlungsgefäß 2 zur Aufnahme der Metallschmelze 13 aus dem Ofenherd 12 ist mit feuerfestem Material ausgekleidet und bildet, wie die Figuren deutlich erkennen lassen, eine konstruktive Einheit mit dem Einschmelzgefäß 1. Das Behandlungsgefäß ist vorzugsweise in der Größe so bemessen, daß es in der Lage ist, das maximal zulässige Volumen der Metallschmelze des Schmelzgefäßes aufzunehmen, wobei der Querschnitt des Behandlungsgefäßes wesentlich kleiner als der des Schmelzgefäßes ist. Das Behandlungsgefäß übernimmt die Aufgabe einer Pfanne, besitzt im Boden eine Abstichöffnung 18 und gegebenenfalls Gasspülsteine bzw. Unterbaddüsen zum Einblasen von Behandlungsgasen und Feststoffen (nicht dargestellt) und ist mit einem wassergekühlten Deckel 19 abgedeckt. Während in der Draufsicht gemäß Figur 3 die Abstichöffnung 18 bezüglich des Mittelpunktes 20 des Behandlungsgefäßes 2 in positiver Kipprichtung 8 angeordnet ist, ist in der gegenüberliegenden Hälfte des Behandlungsgefäßes eine Arbeitsöffnung 21 vorgesehen, über die bei einem Kippen des Aggregats in negativer Kipprichtung 9 Schlacke aus dem Behandlungsgefäß abgezogen werden kann. Das Behandlungsgefäß 2 weist eine Eintrittsöffnung 22 für die Metallschmelze auf und ist derart angrenzend neben dem Schmelzgefäß angebracht, daß in der Draufsicht (siehe Figur 3) bezüglich des Mittelpunktes 17 des Schmelzgefäßes 1 die Verbindungslinie 23 zwischen den Gefäßmittelpunkten 17 und 20 gegenüber der positiven Kipprichtung 8 einen spitzen Winkel α einschließt, der im dargestellten Fall etwa 45° beträgt. Hierdurch ist es möglich, bezüglich der Kipprichtung die Gefäßmittelpunkte 17 und 20 näher zusammenzurücken und damit der zu bewegenden Massen zu konzentrieren.

Wie Figur 4 zeigt, liegt im nicht gekippten Zustand des metallurgischen Aggregates, das heißt in dessen Ausgangsposition, der Gefäßboden 24 des Nachbehandlungsgefäßes 2 tiefer als der Gefäßboden 25 des Schmelzgefäßes 1, das heißt es Ofenherdes 12. Die Abflußöffnung 15 des Schmelzgefäßes 1 ist mit der Eintrittsöffnung 22 des Behandlungsgefäßes 2 durch einen Verbindungskanal 26 verbunden, der als nach oben offene Rinne ausgebildet ist. Konstruktiv ist die Rinne dadurch gebildet, daß die Ausmauerung für den Ofenherd und des Behandlungsgefäßes, deren Oberkanten in der gleichen Ebene liegen, durch einen tangentialen Abschnitt 27 zwischen den beiden Gefäßen verbunden ist und angrenzend an diesen tangentialen Verbindungsabschnitt 27 in der Trennwand 28 zwischen den beiden Gefäßen die nach oben offene Rinne des Verbindungskanals 26 ausgebildet wird.

Die Sohle 29 des Verbindungskanals liegt, wie insbesondere Figur 4 zeigt, um einen bedeutenden Betrag höher als der Gefäßboden 25 des Schmelzgefäßes 1. Sie soll mindestens so hoch liegen, daß in der in Figur 4 dargestellten Ausgangsposition des Aggregats im Ofenherd 12 des Schmelzgefäßes 1 wenigstens das halbe Fassungsvermögen des Behandlungsgefäßes 2 zurückgehalten werden kann.

Dem Schmelzgefäß 1 ist für die Zufuhr der zum Einschmelzen des metallischen Einsatzmaterials erforderlichen Wärmeenergie eine erste Heizeinrichtung zugeordnet, die Lichtbogenelektroden. Induktionsspulen, Brenner, Gasspülsteine, Unterbaddüsen, Aufblas- und Nachverbrennungsdüsen oder andere bekannte Heizeinrichtungen zum Erhitzen und Schmelzen des Einsatzmaterials umfassen kann. In Figur 3 sind stellvertretend für die erste Heizeinrichtung Seitenwandbrenner 30 angedeutet und in den Figuren 4 und 6 eine Durchtrittsöffnung 31 im Gefäßdeckel 11 für das Einführen einer Lichtbogenelektrode 40.

Dem Behandlungsgefäß ist eine zweite Heizeinrichtung zugeordnet. Die zweite Heizeinrichtung kann die gleichen Energiequellen wie die erste Heizeinrichtung umfassen. Bevorzugt sind die aus der Pfannenmetallurgie bekannten Heizeinrichtungen. Stellvertretend sind in Figur 2 Lichtbogenelektroden 40 dargestellt. Über Bodenspülsteine (nicht dargestellt) oder Düsen 32 können Gase und auch pulveriersierte Feststoffe in die Schmelze zu deren Behandlung eingeleitet werden.

Bei dem dargestellten Ausführungsbeispiel ist neben der konstruktiven Einheit aus Schmelzgefäß 1 und Behandlungsgefäß 2 eine Hub- und Schwenkvorrichtung 33 für drei Elektroden 40 derart angeordnet, daß die Elektroden wahlweise in das Schmelzgefäß 1 und in das Behandlungsgefäß 2 einführbar und dort als erste bzw. zweite Heizeinrichtung einsetzbar sind. Die Hub- und Schwenkvorrichtung 33 ist, wie insbesondere Figur 3 erkennen läßt, auf dem Kipprahmen 3 des Aggregats befestigt, so daß beim Kippen des Aggregats die Elektroden nicht aus dem betreffenden Gefäß entfernt werden müssen.

Wie am besten aus den Figuren 1 und 6 ersichtlich ist, weist das Schmelzgefäß 1 einen Chargiergutvorwärmer 34 auf. Dieser ist als Schacht ausgebildet und in der Haltekonstruktion 35 für den Deckel 11 befestigt. Der grundsätzliche Aufbau eines solchen Schmelzgefäßes mit integriertem Chargiergutvorwärmer ist in der WO 90/10 086 beschrieben. Demgemäß ist ein Segment des Deckels durch einen Schacht ersetzt, über den das metallische Einsatzmaterial in das Schmelzgefäß chargierbar ist. Die untere Offnung des Schachtes ist gleichzeitg die in Deckel 11 vorhandene Eintrittsöffnung 10 des Schmelzgefäßes. Der Chargiergutvorwärmer 34 ist oben durch einen zur Seite verschiebbaren Deckel 36 verschlossen. Die durch den Chargiergutvorwärmer hindurchgeleiteten heißen Ofenabgase werden über eine obere Austrittsöffnung 38 abgezogen.

Bei der in Figur 6 dargestellten Ausführungsform weist der Chargiergutvorwärmer Sperrorgane 37 in Form von mit Abstand nebeneinanderliegenden Fingern auf, die von der in der Figur 6 mit ausgezogenen Linien dargestellten Schließstellung in eine gestrichelt dargestellte Freigabestellung nach unten verschwenkbar sind, in der sie den Durchtritt durch den Schacht freigeben. In der Schließstellung der Sperrorgane 37 wird das Einsatzmaterial im Chargiergutvorwärmer zurückgehalten und kann durch die heißen Ofengase durchströmt werden, die von unten durch die Zwischenräume zwischen den Sperrorganen 37 in die Chargiergutsäule eintreten und nach Abgabe ihrer Wärme über die Austrittsöffnung 38 abgezogen werden.

Im folgenden wird die Arbeitsweise des beschriebenen Aggregats erläutert.

Unter der Annahme, daß im Behandlungsgefäß 2 eine Metallschmelze (Eisenschmelze) metallurgisch behandelt worden ist, während gleichzeitig im Schmelzgefäß 1 eine Menge an Einstzmaterial (Stahlschrott) eingeschmolzen worden ist, die dem Inhalt des Behandlungsgefäßes entspricht, ferner im Chargiergutvorwärmer 34 das durch die Sperrorgane 37 zurückgehaltene Einsatzmaterial erhitzt worden ist, laufen die folgenden Verfahrensschritte ab.
1. Die fertig behandelte Metallschmelze wird über die Abstichöffnung 18 abgestochen und danach die Abstichöffnung wieder verschlossen.
2. Durch Kippen des Aggregats in positiver Kipprichtung 8 wird die Metallschmelze aus dem Ofenherd 12 über den Verbindungskanal 26 in das Behandlungsgefäß übergeleitet und beim oder nach dem Zurückkippen in die Ausgangslage das vorerhitzte Einsatzmaterial in das Schmelzgefäß durch Verschwenken der Sperrorgane 37 in die Freigabestellung chargiert.
3. Die Sperrorgane 37 werden in ihre Schließstellung zurückgeschwenkt, und es wird kaltes Einsatzmaterial über die durch den zur Seite gefahrenen Deckel 36 freigegebene obere Offnung chargiert und die Öffnung gleich wieder verschlossen.
4. Die Elektroden 40 werden in das Behandlungsgefäß 2 eingefahren und der Behandlungsprozeß eingeleitet, wobei die heißen Ofenabgase über den Verbindungskanal 26 in das Schmelzgefäß 1 strömen, hier fühlbare Wärme an das Einsatzmaterial abgeben und dann zur weiteren Wärmeausnutzung durch die Chargiergutsäule im Chargiergutvorwärmer 34 geleitet werden. Gleichzeitig mit der Wärmezufuhr durch die zweite Heizeinrichtung in das Behandlungsgefäß - ein Teil der Wärme kann mittels Einblasen von Sauerstoff durch Unterbaddüsen, Spülsteine und Lanzen zugeführt werden - erfolgt die Wärmezufuhr durch die erste Heizeinrichtung, das heißt im vorliegenden Fall durch die Brenner 30, in das Schmelzgefäß, um das Material in diesem Gefäß einzuschmelzen. Auch die hierbei entstehenden heißen Ofengase werden durch das im Chargiergutvorwärmer zurückgehaltene Einsatzmaterial hindurchgeleitet.
5. Nach ausreichender Wärmezufuhr durch die Elektroden 40 in das Behandlungsgefäß 2 werden die Elektroden durch die Elektrodenhub- und -schwenkvorrichtung aus dem Behandlungsgefäß gezogen, zur Seite geschwenkt und in das Schmelzgefäß 1 eingeführt, um dort die Brennerleistung zu unterstützen und den Einschmelzprozeß zu beschleunigen.
6. Am Ende des Einschmelzprozesses, wenn der Badspiegel nahezu die Sohle 29 des Verbindungskanals erreicht hat und der Behandlungsprozeß im Behandlungsgefäß nahezu abgeschlossen ist, werden die Elektroden wieder zum Behandlungsgefäß zurückgeschwenkt und das Aggregat wird zum Abschlacken in die negative Kipprichtung gekippt. Danach wiederholen sich die beschriebenen Verfahrensschritte 1 bis 6.

## Patentansprüche

1. Metallurgisches Aggregat zum Einschmelzen von metallischem Einsatzmaterial und zum Nachbehandeln der Metallschmelze, das aus einer Ausgangsposition in eine positive Kipprichtung (8) um eine Kippachse (7) kippbar oder längs einer Wälzbahn (4) abwälzbar ist, enthaltend
a) ein mit einer Chargieröffnung (10) zum Einbringen des Einsatzmaterials versehenes Schmelzgefäß (1), das einen Ofenherd (12) zur Aufnahme der Metallschmelze (13) enthält, in dessen Seitenwand eine Abflußöffnung (15) zur Entnahme der Metallschmelze (13) aus dem Ofenherd, beim Kippen des Aggregats angeordnet ist,
b) eine dem Schmelzgefäß zugeordnete erste Heizeinrichtung (30, 38) zum Einschmelzen des Einsatzmaterials,
c) ein seitlich am Schmelzgefäß angebrachtes Behandlungsgefäß (2), zur Aufnahme der Metallschmelze aus dem Ofenherd (12) des Schmelzgefäßes (1) und zur metallurgischen Behandlung, das eine Eintrittsöffnung (22) für die Metallschmelze und eine Abstichöffnung (18) enthält,
d) eine dem Behandlungsgefäß zugeordnete zweite Heizeinrichtung (38) zur metallurgischen Behandlung der Schmelze, und
e) einen die Abflußöffnung (15) des Schmelzgefäßes (1) mit der Eintrittsöffnung (22) des Behandlungsgefäßes (2) verbindenden Kanal (26), über den die beim Kippen des Aggregats in positiver Kipprichtung (8) aus der Abflußöffnung (15) des Schmelzgefäßes (1) abfließende Metallschmelze (13) in das Behandlungsgefäß (2) überführbar ist, wobei in der Draufsicht die Verbindungslinie (23) vom Gefäßmittelpunkt (17) des Schmelzgefäßes (1) zum Gefäßmittelpunkt (20) des Behandlungsgefäßes (2) gegenüber der positiven Kipprichtung (8) des Aggregats einen spitzen Winkel (α) einschließt.

2. Metallurgisches Aggregat nach Anspruch 1, **dadurch gekennzeichnet**, daß es zum Entfernen der Schlacke in einer zur positiven Kipprichtung (8) entgegengesetzten negativen Kipprichtung (9) kippbar bzw. abwälzbar ist.

3. Metallurgisches Aggregat nach einem der Ansprüche 1 und 2, **dadurch gekennzeichnet**, daß in der Draufsicht eine zur positiven Kipprichtung (8) durch den Mittelpunkt (17) des Schmelzgefäßes (1) gezogene Linie dessen Gefäßwand im Bereich der Ausflußöffnung (15) schneidet.

4. Metallurgisches Aggregat nach einem der Ansprüche 1 bis 3, **dadurch gekennzeichnet**, daß die Gefäßwand des Schmelzgefäßes (1) auf der der Abflußöffnung (15) gegenüberliegenden Seite eine Arbeitsöffnung (16) aufweist.

5. Metallurgisches Aggregat nach einem der Ansprüche 1 bis 4, **dadurch gekennzeichnet**, daß die Abstichöffnung (18) des Behandlungsgefäßes (2), bezogen auf die positive Kipprichtung (8) exzentrisch im äußeren Randbereich des Bodens (24) des Behandlungsgefäßes (2) angeordnet ist.

6. Metallurgisches Aggregat nach einem der Ansprüche 1 bis 5, **dadurch gekennzeichnet**, daß bezogen auf die Gefäßmitte (29) die Gefäßwand des Behandlungsgefäßes (2) in negativer Kipprichtung (9) eine Arbeitsöffnung (21) aufweist.

7. Metallurgisches Aggregat nach einem der Ansprüche 1 bis 6, **dadurch gekennzeichnet**, daß im nichtgekippten Zustand (Ausgangsposition) des metallurgischen Aggregats die Sohle (29) des Verbindungskanals (26) höher liegt als der Gefäßboden (25) des Schmelzgefäßes (1).

8. Metallurgisches Aggregat nach Anspruch 7, **dadurch gekennzeichnet**, daß die Sohle (29) des Verbindungskanals (26) gegenüber dem Gefäßboden (25) des Schmelzgefäßes (1) um einen Betrag höher liegt, der in der Ausgangsposition des Aggregats ein Zurückhalten der Schmelze (13) im Ofenherd (12) des Schmelzgefäßes (1) von wenigstens dem halben Fassungsvermögen des Behandlungsgefäßes (2) ermöglicht.

9. Metallurgisches Aggregat nach einem der Ansprüche 1 bis 8, **dadurch** **gekennzeichnet**, daß in der Ausgangsposition des Aggregates der Gefäßboden (24) des Behandlungsgefäßes (2) tiefer liegt als der Gefäßboden (25) des Schmelzgefäßes (1).

10. Metallurgisches Aggregat nach einem der Ansprüche 1 bis 9, **dadurch gekennzeichnet**, däß der Verbindungskanal (26) als eine nach oben hin offene Rinne in einer aus feuerfestem Material bestehenden Trennwand (28) zwischen den beiden Gefäßen (1 und 2) ausgebildet ist.

11. Metallurgisches Aggregat nach einem der Ansprüche 1 bis 10, **dadurch gekennzeichnet**, daß neben der konstruktiven Einheit aus Schmelzgefäß (1) und Behandlungsgefäß (2) eine Hub- und Schwenkvorrichtung (33) für wenigstens eine Elektrode (40) angeordnet ist, die wahlweise in das Schmelzgefäß (1) und das Behandlungsgefäß (2) einführbar ist.

12. Metallurgisches Aggregat nach einem der Ansprüche 1 bis 11, **dadurch gekennzeichnet**, däß die Hub- und Schwenkvorrichtung (33) für die Elektrode (40) auf einem die konstruktive Einheit aus Schmelzgefäß (1) und Behandlungsgefäß (2) tragenden kippbaren Rahmen (3) angeordnet ist.

13. Metallurgisches Aggregat nach einem der Ansprüche 1 bis 12, **dadurch gekennzeichnet**, daß in das Schmelzgefäß (1) und/oder das Behandlungsgefäß (2) Düsen (40, 32) zum Einblasen von Gasen und Feststoffen münden.

14. Metallurgisches Aggregat nach einem der Anspruche 1 bis 13, **dadurch gekennzeichnet**, däß der Deckel (11) des Schmelzgefäßes (1) in einer Haltekonstruktion (35) befestigt ist, die zugleich einen als Chargiergutvorwärmer (34) ausgebildeten Schacht trägt, dessen untere Öffnung in den Innenraum des Schmelzgefäßes (1) mündet.

15. Metallurgisches Aggregat nach Anspruch 14, **dadurch gekennzeichnet**, daß der Chariergutvorwärmer (34) Sperrorgane (37) aufweist, die aus einer Schließstellung zum Festhalten von Chargiergut im Innenraum des Chargiergutvorwärmers (34) in eine Freigabestellung bewegbar sind, in der sie den Durchtritt für das Einsatzmaterial durch den Chargiergutvorwärmer freigeben.

## Claims

1. A metallurgical unit for smelting metal charge material and for the post-treatment of the molten metal, which can be tilted from a starting position in a positive tilting direction (8) about a tilt axis (7) or can be rolled along a rolling track (4), including:
a) a melting vessel (1) which is provided with a charging opening (10) for introduction of the charge material and which includes a furnace hearth (12) for receiving the molten metal (13), in the side wall of which is arranged a discharge flow opening (15) for removal of the molten metal (13) from the furnace hearth when the unit is tilted,
b) a first heating arrangement (30, 38) associated with the melting vessel for smelting the charge material,
c) a treatment vessel (2) disposed laterally on the melting vessel for receiving the molten metal from the furnace hearth (12) of the melting vessel (1) and for the metallurgical treatment, which includes an intake opening (22) for the molten metal and a tapping opening (18),
d) a second heating arrangement (38) associated with the treatment vessel for the metallurgical treatment of the molten metal, and
e) a passage (26) which connects the discharge flow opening (15) of the melting vessel (1) to the intake opening (22) of the treatment vessel (2) and by way of which the molten metal (13) which flows away out of the discharge flow opening (15) of the melting vessel (1) when the unit is tilted in the positive tilting direction (8) can be transferred into the treatment vessel (2), wherein in plan view the connecting line (23) from the centre point (17) of the melting vessel (1) to the centre point (20) of the treatment vessel (2) includes an acute angle (α) relative to the positive tilting direction (8) of the unit.

2. A metallurgical unit according to claim 1 characterised in that for removal of slag it can be tilted or rolled in a negative tilting direction (9) which is opposite to the positive tilting direction (8).

3. A metallurgical unit according to one of claims 1 and 2 characterised in that in plan view a line drawn relative to the positive tilting direction (8) through the centre point (17) of the melting vessel (1) intersects the vessel wall thereof in the region of the discharge flow opening (15).

4. A metallurgical unit according to one of claims 1 to 3 characterised in that the wall of the melting vessel (1) has a working opening (16) on the side opposite to the discharge flow opening (15).

5. A metallurgical unit according to one of claims 1 to 4 characterised in that the tapping opening (18) of the treatment vessel (2), relative to the positive tilting direction (8), is arranged eccentrically in the outer edge region of the bottom (24) of the treatment vessel (2).

6. A metallurgical unit according to one of claims 1 to 5 characterised in that the wall of the treatment vessel (2) has a working opening (21) in the negative tilting direction (9), with respect to the vessel centre (29).

7. A metallurgical unit according to one of claims 1 to 6 characterised in that in the non-tilted condition (starting position) of the metallurgical unit the sole (29) of the connecting passage (26) is higher than the bottom (25) of the mounting vessel (1).

8. A metallurgical unit according to claim 7 characterised in that the sole (29) of the connecting passage (26) is higher than the bottom (25) of the melting vessel (1) by an amount which in the starting position of the unit permits retention of the molten metal (13) in the furnace hearth (12) of the melting vessel (1) of at least half the capacity of the treatment vessel (2).

9. A metallurgical unit according to one of claims 1 to 8 characterised in that in the starting position of the unit the bottom (24) of the treatment vessel (2) is lower than the bottom (25) of the melting vessel (1).

10. A metallurgical unit according to one of claims 1 to 9 characterised in that the connecting passage (26) is in the form of an upwardly open channel in a partition wall (28) of refractory material between the two vessels (1 and 2).

11. A metallurgical unit according to one of claims 1 to 10 characterised in that a lifting and pivoting assembly (33) for at least one electrode (40) which can be selectively introduced into the melting vessel (1) and the treatment vessel (2) is arranged beside the structural unit comprising the melting vessel (1) and the treatment vessel (2).

12. A metallurgical unit according to one of claims 1 to 11 characterised in that the lifting and pivoting assembly (33) for the electrode (40) is arranged on a tiltable frame (3) carrying the structural unit comprising the melting vessel (1) and the treatment vessel (2).

13. A metallurgical unit according to one of claims 1 to 12 characterised in that nozzles (40, 32) open into the melting vessel (1) and/or the treatment vessel (2), for injecting gases and solids.

14. A metallurgical unit according to one of claims 1 to 13 characterised in that the cover (11) of the melting vessel (1) is fixed in a holding structure (35) which at the same time carries a shaft which is in the form of a charging material preheater (34) and whose lower opening opens into the interior of the melting vessel (1).

15. A metallurgical unit according to claim 14 characterised in that the charging material preheater (34) has shut-off members (37) which are movable from a closure position for retaining charging material in the interior of the charging material preheater (34) into a release position in which they open the shaft for the charge material to pass through the charging material preheater.

## Revendications

1. Unité métallurgique pour fondre un matériau métallique de charge et pour retraiter le métal liquide, qui peut, à partir d'une position initiale, être basculée dans un sens (8) positif de basculement autour d'un axe (7) de basculement ou roulée le long d'une piste (4) de roulement, comportant
a) un récipient (1) de fusion, pourvu d'une ouverture (10) de chargement pour introduire le matériau de charge, qui comprend une sole (12) de four pour recevoir le métal (13) liquide, dans la paroi latérale de laquelle est disposée une ouverture (15) d'évacuation pour retirer le métal (13) liquide de la sole de four lors du basculement de l'unité,
b) un premier dispositif (30, 38) de chauffage, associé au récipient de fusion pour fondre le matériau de charge,
c) un récipient (2) de traitement, monté sur le côté du récipient de fusion et destiné à recevoir le métal liquide provenant de la sole (12) de four du récipient (1) de fusion et à son traitement métallurgique, qui comprend une ouverture (22) d'entrée pour le métal liquide et une ouverture (18) de coulée,
d) un deuxième dispositif (38) de chauffage, associé au récipient de traitement pour le traitement métallurgique du métal liquide, et
e) un canal (26) reliant l'ouverture (15) d'évacuation du récipient (1) de fusion à l'ouverture (22) d'entrée du récipient (2) de traitement, canal par l'intermédiaire duquel le métal (13) liquide, s'évacuant par l'ouverture (15) d'évacuation du récipient (1) de fusion lors du basculement de l'unité dans le sens (8) positif de basculement, peut être transféré dans le récipient (2) de traitement, la ligne (23) de jonction entre le centre (17) du récipient (1) de fusion et le centre (20) du récipient (2) de traitement faisant, en vue de dessus, un angle (α) aigu avec le sens (8) positif de basculement de l'unité.

2. Unité métallurgique suivant la revendication 1, **caractérisée** en ce qu'elle peut, afin d'enlever la scorie, être roulée ou basculée dans un sens (9) négatif de basculement, opposé au sens (8) positif de basculement.

3. Unité métallurgique suivant la revendication 1 ou 2, **caractérisée** en ce que, en vue de dessus, une ligne passant par le centre (17) du récipient (1) de fusion dans le sens (8) positif de basculement coupe la paroi de ce récipient dans la région de l'ouverture (15) d'évacuation.

4. Unité métallurgique suivant l'une des revendications 1 à 3, **caractérisée** en ce que la paroi du récipient (1) de fusion comporte une ouverture (16) de travail sur le côté opposé à l'ouverture (15) d'évacuation.

5. Unité métallurgique suivant l'une des revendications 1 à 4, **caractérisée** en ce que l'ouverture (18) de coulée du récipient (2) de traitement est disposée, par rapport au sens (8) positif de basculement, excentriquement dans la région de bord extérieure du fond (24) du récipient (2) de traitement.

6. Unité métallurgique suivant l'une des revendications 1 à 5, **caractérisée** en ce que la paroi du récipient (2) de traitement comporte une ouverture (21) de travail dans le sens (9) négatif de basculement, par rapport au milieu (20) du récipient.

7. Unité métallurgique suivant l'une des revendications 1 à 6, **caractérisée** en ce que, lorsque l'unité métallurgique n'est pas basculée (position initiale), le fond (29) du canal (26) de liaison se trouve plus haut que le fond (25) du récipient (1) de fusion.

8. Unité métallurgique suivant la revendication 7, **caractérisée** en ce que le fond (29) du canal (26) de liaison se trouve plus haut que le fond (25) du récipient (1) de fusion d'un montant qui permet, dans la position initiale de l'unité, de retenir dans la cuve (12) de four du récipient (1) de fusion une quantité de métal (13) liquide égale au moins à la moitié de la capacité du récipient (2) de traitement.

9. Unité métallurgique suivant l'une des revendications 1 à 8, **caractérisée** en ce que, dans la position initiale de l'unité, le fond (24) du récipient (2) de traitement se trouve plus bas que le fond (25) du récipient (1) de fusion.

10. Unité métallurgique suivant l'une des revendications 1 à 9, **caractérisée** en ce que le canal (26) de liaison est réalisé sous forme de goulotte ouverte vers le haut dans une paroi (28) de séparation en matériau réfractaire entre les deux récipients (1 et 2).

11. Unité métallurgique suivant l'une des revendications 1 à 10, **caractérisée** en ce qu'un dispositif (33) de levage et de pivotement pour au moins une électrode (40) pouvant être sélectivement introduite dans le récipient (1) de fusion et dans le récipient (2) de traitement est disposé à côté de l'ensemble de construction constitué du récipient (1) de fusion et du récipient (2) de traitement.

12. Unité métallurgique suivant l'une des revendications 1 à 11, **caractérisée** en ce que le dispositif (33) de levage et de pivotement pour l'électrode (40) est disposé sur un bâti (3) basculant qui porte l'ensemble de construction constitué du récipient (1) de fusion et du récipient (2) de traitement.

13. Unité métallurgique suivant l'une des revendications 1 à 12, **caractérisée** en ce que des buses (40, 32) pour l'insufflation de gaz et de matières solides débouchent dans le récipient (1) de fusion et/ou dans le récipient (2) de traitement

14. Unité métallurgique suivant l'une des revendications 1 à 13, **caractérisée** en ce que le couvercle (11) du récipient (1) de fusion est fixé dans une construction (35) de support, qui porte en même temps un puits conçu comme préchauffeur (34) de produit chargé, dont l'ouverture inférieure débouche dans l'espace intérieur du récipient (1) de fusion.

15. Unité métallurgique suivant la revendication 14, **caractérisée** en ce que le préchauffeur (34) de produit chargé comporte des organes (37) de blocage, qui peuvent être déplacés d'une position de fermeture, pour retenir le produit chargé à l'intérieur du préchauffeur (34) de produit chargé, à une position de dégagement dans laquelle ils donnent libre passage au matériau de charge dans le préchauffeur de produit chargé.
